# EUROPÄISCHE PATENTSCHRIFT

(11) **EP 1 979 543 B1**
(45) Veröffentlichungstag und Bekanntmachung des Hinweises auf die Patenterteilung: **02.12.2009**
(21) Anmeldenummer: 06791853.2
(22) Anmeldetag: 06.09.2006
(51) Int. Cl.: E01B 31/17

(54) **VORRICHTUNG UND VERFAHREN ZUM REPROFILIEREN EINER SCHIENE EINES GLEISES**
DEVICE AND METHOD FOR REPROFILING A RAIL OF A TRACK
DISPOSITIF ET PROCEDE POUR REPROFILER LE RAIL D'UNE VOIE

(30) Priorität: 20.09.2005 DE 102005044786
(43) Veröffentlichungstag der Anmeldung: 15.10.2008
(73) Patentinhaber: Robel Bahnbaumaschinen GmbH, 83395 Freilassing (DE)
(72) Erfinder: WIDLROITHER, Otto, 83395 Freilassing (DE)
(86) Internationale Anmeldenummer: PCT/EP2006/008662
(87) Internationale Veröffentlichungsnummer: WO 2007/033763

(56) Entgegenhaltungen:
- EP-A2- 0 624 689
- EP-A2- 1 375 749

## Beschreibung

Die Erfindung betrifft eine Vorrichtung gemäß dem Oberbegriff des Anspruchs 1 sowie ein Verfahren gemäß dem Oberbegriff von Anspruch 5.

Eine gattungsgemäße Vorrichtung ist aus EP 1 375 749 A2 bekannt.

Im Übergangsbereich von einem Herzstück zu einem an dieses anschließenden, geringfügig höher gelegenen Schienenstrang ist es erforderlich, die Schienenfahrfläche als Rampe auszubilden. Diese muß möglichst gleichmäßig und glatt verlaufen, um die vertikalen Beschleunigungskräfte beim Auffahren einer Radlauffläche auf das Herzstück gering zu halten und damit den Materialverschleiß zu reduzieren und in weiterer Folge Kosteneinsparungen zu maximieren. Im Zuge von Reparaturarbeiten muß die Oberflächengeometrie der Schienen, insbesondere des Herzstückes, so präzise wie möglich wiederhergestellt werden. Die Qualität einer derartigen, im Rahmen einer Reprofilierung des Herzstückes mit einer von Hand geführten Schleifmaschine produzierten Rampe hängt allerdings sehr stark vom Geschick und der Erfahrung der Bedienungsperson ab.

Aus der DE 202 06 716 U1 ist es bekannt, beim Schleifen eines Herzstückes die zugeordnete Flügelschiene durch ein Führungselement zu verlängern, anhand dessen ein seitliches Abgleiten der - manuell vom Bediener in Schienenlängsrichtung hin- und herbewegten - Schleifmaschine von der Schiene verhindert werden soll.

Die Aufgabe der vorliegenden Erfindung liegt nun in der Schaffung einer Vorrichtung der eingangs genannten Art, mit der eine exakte Führung des Schleiforgans bezüglich des zu schleifenden bzw. kopierenden Vertikalprofils möglich ist.

Diese Aufgabe wird erfindungsgemäß mit einer Vorrichtung der gattungsgemäßen Art durch jeweils die im Kennzeichen von Anspruch 1 und Anspruch 5 angeführten. Merkmale gelöst.

Mit einer derartigen, erfindungsgemäß ausgebildeten Vorrichtung ist eine präzise und zugleich relativ einfach durchführbare Reprofilierung einer Herzstückrampe auf der Fahrfläche bzw. -kante gemäß den geltenden Bahnvorschriften gewährleistet. Durch das von der vom Schleifrahmen distanzierten Kopierrolle abgetastete vertikale Profil der Führungsfläche der Kopierschiene wird automatisch - und in vorteilhafter Weise unabhängig von etwaigen, durch die Bedienungsperson bedingten Unwägbarkeiten - dafür gesorgt, daß die Schienenfahrfläche durch das Schleiforgan präzise kopiert und die Herzstückrampe exakt und insbesondere mit reproduzierbarer Qualität des Arbeitsergebnisses mit der Soll-Geometrie in Übereinstimmung gebracht wird.

Weitere Vorteile der Erfindung ergeben sich aus den Unteransprüchen und der Zeichnungsbeschreibung.

Im Folgenden wird die Erfindung anhand von in der Zeichnung dargestellten Ausführungsbeispielen näher beschrieben. Es zeigen:

Fig. 1 eine stark schematisierte Draufsicht auf den Herzstückbereich einer Weiche,

Fig. 2 eine vergrößerte Seitenansicht der erfindungsgemäßen Vorrichtung im Arbeitseinsatz beim Reprofilieren eines Herzstückes, und

Fig. 3 und 4 jeweils eine vereinfacht dargestellte alternative Ausführungsform der Erfindung.

Wie in Fig. 1 zu sehen, weist eine Weiche 1 ein Herzstück 2 auf, das mit einer Schiene 3 eines Hauptgleises 4 und einer Schiene 5 eines Nebengleises 6 verbunden und zwischen zwei Flügelschienen 7 positioniert ist. Der Bereich der Spitze des Herzstücks 2 liegt vorschriftsmäßig geringfügig tiefer als eine Fahrfläche 8 der anschließenden Schiene 5. Im Übergangsbereich vom Herzstück 2 zur Schiene 5 ist daher eine - durch kreuzweise Schraffur gekennzeichnete - Rampe 9 vorzusehen. In strichpunktierten Linien ist eine Vorrichtung 10 zum Reprofilieren des Herzstückes 2 angedeutet, die nachfolgend im Detail beschrieben wird.

Wie in Fig. 2 dargestellt, besteht die Kopiervorrichtung 10 im Wesentlichen aus einer Schleifmaschine 11 mit einem Schleifrahmen 12, der endseitig mit je einer Kopierrolle 13 bzw. 14 ausgestattet und anhand dieser auf der Fahrfläche 8 der zu bearbeitenden Schiene 5 abstützbar ist. Die in Gleislängsrichtung voneinander distanzierten Kopierrollen 13,14 sind um normal zur Gleislängsrichtung verlaufende Achsen 17 drehbar und bilden eine Kopierbasis 26 für das Reprofilieren der Schiene 5. Zwischen den Kopierrollen 13 und 14 befindet sich zu diesem Zweck ein Schleiforgan 18, das anhand eines Motors 19 in Rotation versetzbar sowie händisch senkrecht zur Schiene 5 (bzw. zum Herzstück 2) zustellbar ist.

Zur Erweiterung bzw. Verlängerung der erfindungsgemäß veränderbar ausgebildeten Kopierbasis 26 ist - in Gleislängsrichtung vom Schleifrahmen 12 distanziert - eine zusätzliche, dritte Kopierrolle 15 vorgesehen. Diese ist am freien Ende 28 einer lang gestreckt ausgebildeten Rollenverländerung 16 angeordnet, die mit ihrem anderen, gegenüberliegenden Ende 29 anhand einer Kupplung 27 lösbar am Schleifrahmen 12 fixierbar ist. Der Kopierrolle 15 ist eine Kopierschiene 20 zugeordnet, die (z.B. anhand von magnetischen Befestigungsmitteln 25) lösbar auf der Schiene fixierbar ist und eine Führungsfläche 23 aufweist, die der Abstützung und höhenmäßigen Führung der Kopierrolle 15 dient. Zu diesem Zweck ist die Führungsfläche 23 der (beispielsweise aus Flachstahl gebildeten) Kopierschiene 20 entsprechend einer Soll-Geometrie des Herzstückes 2 gekrümmt ausgebildet.

Beim in Fig. 2 dargestellten Arbeitseinsatz der Kopiervorrichtung 10 zum Reprofilieren der Schiene 5 im Herzstückbereich der Weiche 1 wird - insbesondere zum Schleifen der Rampe 9 - die durch die beiden Kopierrollen 13 und 14 gebildete Kopierbasis 26 durch Montage der mit der dritten Kopierrolle 15 verbundenen Rollenverlängerung 16 am Schleifrahmen 12 verlängert. Nun liegt die Schleifmaschine 11 mit der einen, endseitigen Kopierrolle 13 auf der mit dem Herzstück 2 verbundenen Schiene 5 auf, während die gegenüberliegende, vom Schleifrahmen 12 distanzierte Kopierrolle 15 auf der temporär am an das Herzstück 2 anschließenden Schienenabschnitt 21 befestigten Kopierschiene 20 abrollt. (Die mittlere Kopierrolle 14 ist während dieser Arbeitsphase nicht mit der Schiene in Kontakt). Das Profil der Führungsfläche 23 der Kopierschiene 20 entspricht proportional dem vertikalen Soll-Profil der das Herzstück 2 mit der Schiene 5 verbindenden Rampe 9.

Der Abstand zwischen der dritten Kopierrolle 15 und dem Schleiforgan 18 ist mit A bezeichnet, während der Abstand zwischen der anderen endseitigen Kopierrolle 13 und dem Schleiforgan 18 mit B bezeichnet ist. Die Führungsfläche 23 der Kopierschiene 20 steht somit zur Rampe 9 in einem exakten geometrischen Verhältnis, das durch die Relation zwischen den beiden Abständen A und B bestimmt ist. Das Schleiforgan 18 der Schleifmaschine 11 wird dadurch automatisch und exakt der Höhe nach geführt.

In Fig. 3 ist eine Alternativlösung der Erfindung dargestellt, bei der die -am einen Ende 28 eine dritte Kopierrolle 15 aufweisende - Rollenverlängerung 16 mit dem Schleifrahmen 12 anhand eines Gelenkes 30 verbunden ist. Dies ermöglicht eine Vertikalverschwenkung der Rollenverlängerung 16 um eine parallel zur Achse 17 der Kopierrolle 15 verlaufende Gelenksachse 31. Zum Schleifen der Rampe des Herzstückes 2 wird die Rollenverlängerung 16 nach unten in die hier gezeigte Einsatzstellung verschwenkt und in dieser Stellung fixiert, wobei die Kopierrolle 15 auf der Kopierschiene 20 abgestützt und dadurch die Kopierbasis 26 verlängert wird.

Fig. 4 zeigt eine weitere Variante einer erfindungsgemäß ausgebildeten Kopiervorrichtung 10. Bei dieser weist der Schleifrahmen 12 eine Längsführung 24 auf, die in Gleislängsrichtung verläuft und in der eine Rollenverlängerung 16 verschiebbar gelagert ist, an derem freien Ende 28 eine der beiden Kopierrollen 13 bzw.14 gelagert ist. Die Kopierbasis 26 kann hier durch einfaches Längsverschieben der Rollenverlängerung 16 in Gleislängsrichtung - in der Längsführung 24 relativ zum Schleifrahmen 12 - und Fixierung derselben in ihrer Endposition verlängert werden, wobei diese Endposition durch einen vordefinierten Soll-Abstand der Kopierrolle 14 vom Schleiforgan 18 bestimmt ist.

## Patentansprüche

1. Vorrichtung zum Reprofilieren einer Schiene (5) eines Gleises (6) im Weichenbereich, insbesondere eines Herzstückes (2), mit einer über - in Gleislängsrichtung voneinander distanzierte - Kopierrollen (13-15) abstützbaren, einen Schleifrahmen (12) aufweisenden Schleifmaschine (11), die ein zwischen zwei Kopierrollen (13,14) angeordnetes und senkrecht zur Schiene (5) zustellbares Schleiforgan (18) aufweist, **dadurch gekennzeichnet, dass** eine durch die voneinander distanzierten und den Schleifrahmen (12) abstützenden Kopierrollen (13,14) gebildete Kopierbasis (26) veränderbar ausgebildet ist, und dass eine lösbar auf der Schiene (5) fixierbare Kopierschiene (20) mit einer Führungsfläche (23) zur Abstützung einer unter Verlängerung der Kopierbasis (26) vom Schleifrahmen (12) distanzierten Kopierrolle (14 bzw. 15) vorgesehen ist, wobei die Führungsfläche (23) entsprechend einer Soll-Geometrie des Herzstückes (2) gekrümmt auszubilden ist.

2. Vorrichtung nach Anspruch 1, **dadurch gekennzeichnet, dass** der Schleifrahmen (12) eine Kupplung (27) für eine lösbare Fixierung einer Rollenverlängerung (16) aufweist, die an einem von der Kupplung (27) weiter distanzierten Ende (28) eine dritte Kopierrolle (15) aufweist.

3. Vorrichtung nach Anspruch 1, **dadurch gekennzeichnet, dass** der Schleifrahmen (12) anhand eines Gelenkes (30) mit einer Rollenverlängerung (16) verbunden ist, die an einem vom Gelenk (30) weiter distanzierten Ende (28) eine dritte Kopierrolle (15) aufweist und um eine parallel zur Achse (17) der Kopierrolle (15) verlaufende Gelenksachse (31) vertikal verschwenkbar ausgebildet ist.

4. Vorrichtung nach Anspruch 1, **dadurch gekennzeichnet, dass** der Schleifrahmen (12) eine in Gleislängsrichtung verlaufende Längsführung (24) aufweist, in der eine - an einem freien Ende (28) mit einer der Kopierrollen (14) verbundene - Rollenverlängerung (16) verschieb- bzw. fixierbar gelagert ist.

5. Verfahren zum Reprofilieren einer Schiene (5) eines Gleises (6) im Weichenbereich, insbesondere einer Rampe (9) eines Herzstückes (2), mit einer über Kopierrollen (13-15) auf der Schiene abrollbaren Schleifmaschine (11) nach Anspruch 1, **dadurch gekennzeichnet, dass** eine durch zwei auf der Schiene (5) aufliegende Kopierrollen (13,14) gebildete Kopierbasis (26) verlängert und die vom Schleifrahmen (12) distanzierte Kopierrolle (14 bzw. 15) auf einer Kopierschiene (20) geführt wird, die an einem an das Herzstück (2) anschließenden Schienenabschnitt (21) befestigt wird.

## Claims

1. A device for re-profiling a rail (5) of a track (6) in a switch region, particularly a frog (2), including a grinding machine (11) which is designed to be supported by copying rollers (13-15) - spaced from one another in the longitudinal direction of the track - and has a grinding frame (12), the grinding machine (11) comprising a grinding member (18) arranged between two copying rollers (13,14) and adjustable perpendicularly to the rail (5), **characterized in that** a copying base (26), formed by the copying rollers (13,14) which are spaced from one another and support the grinding frame (12), is designed to be variable, and that a copying rail (20) is provided which may be detachably fixed to the rail (5) and has a guiding surface (23) for support of a copying roller (14 or 15) spaced from the grinding frame (12) by extension of the copying base (26), wherein the guiding surface (23) is to be designed to have a curvature corresponding to a target geometry of the frog (2).

2. A device according to claim 1, **characterized in that** the grinding frame (12) comprises a coupling (27) for detachable fixation of a roller extension (16), the latter having a third copying roller (15) at an end (28) spaced farther from the coupling (27).

3. A device according to claim 1, **characterized in that** the grinding frame (12) is connected by means of a joint (30) to a roller extension (16) which has a third copying roller (15) at an end (28) spaced farther from the joint (30) and is designed to be vertically pivotable about a joint axis (31) extending parallel to the axis (17) of the copying roller (15).

4. A device according to claim 1, **characterized in that** the grinding frame (12) has a longitudinal guide (24), extending in the longitudinal direction of the track, in which a roller extension (16) - connected at a free end (28) to one of the copying rollers (14) - is displaceably or fixably mounted.

5. A method of re-profiling a rail (5) of a track (6) in a switch region, particularly a ramp (9) of a frog (2), with a grinding machine (11) according to claim 1, designed to roll on the rail by means of copying rollers (13-15), **characterized in that** a copying base (26), formed by two copying rollers (13,14) resting on the rail (5), is extended, and the copying roller (14 or 15) which is distanced from the grinding frame (12) is guided on a copying rail (20) fastened to a rail section (21) adjoining the frog (2).

## Revendications

1. Dispositif pour le reprofilage d'un rail (5) d'une voie ferrée (6) dans la zone de l'aiguillage, notamment d'un coeur de croisement (2), comprenant une meuleuse (11) présentant un cadre de meulage (12), pouvant s'appuyer sur des galets de gabarit (13 à 15) écartés les uns des autres dans la direction longitudinale de la voie, laquelle meuleuse présente un module de meulage (18) disposé entre deux galets de gabarit (13, 14) et pouvant être avancé perpendiculairement au rail (5), **caractérisé en ce qu'**une base de gabarit (26) formée par les galets de gabarit (13, 14) écartés l'un de l'autre et soutenant le cadre de meulage (12) est réalisée de manière modifiable et qu'un rail de gabarit (20) pouvant être fixé sur le rail (5) de manière amovible est pourvu d'une surface de guidage (23) pour le soutien d'un galet de gabarit (14 ou 15) écarté du cadre de meulage (12) par le prolongement de la base de gabarit (26), la surface de guidage (23) devant être réalisée de manière courbée en fonction d'une géométrie de consigne du coeur de croisement (2).

2. Dispositif selon la revendication 1, **caractérisé en ce que** le cadre de meulage (12) présente un accouplement (27) pour une fixation amovible d'un prolongement de galet (16) qui présente un troisième galet de gabarit (15) au niveau d'une extrémité (28) davantage écartée de l'accouplement (27).

3. Dispositif selon la revendication 1, **caractérisé en ce que** le cadre de meulage (12) est relié à l'aide d'une articulation (30) à un prolongement de galet (16) qui présente un troisième galet de gabarit (15) au niveau d'une extrémité (28) davantage écartée de l'articulation (30) et est réalisé de manière pivotante verticalement autour d'un axe d'articulation (31) s'étendant parallèlement à l'axe (17) du galet de gabarit (15).

4. Dispositif selon la revendication 1, **caractérisé en ce que** le cadre de meulage (12) présente un guide longitudinal (24) s'étendant dans la direction longitudinale de la voie, dans lequel un prolongement de galet (16) relié à une extrémité libre (28) à l'un des galets de gabarit (14) est logé de manière à pouvoir être coulissé ou fixé.

5. Procédé pour le reprofilage d'un rail (5) d'une voie ferrée (6) dans la zone de l'aiguillage, notamment d'une rampe (9) d'un coeur de croisement (2), comprenant une meuleuse (11) pouvant partir en dérive sur le rail par le biais de galets de gabarit (13 à 15) selon la revendication 1, **caractérisé en ce qu'**une base de gabarit (26) formée par deux galets de gabarit (13, 14) reposant sur le rail (5) est prolongée et le galet de gabarit (14 ou 15) écarté du cadre de meulage (12) est guidé sur un rail de gabarit (20) qui est fixé à une section de rail (21) se raccordant au coeur de croisement (2).
